# EUROPÄISCHE PATENTSCHRIFT

(11) **EP 1 554 970 B1**
(45) Veröffentlichungstag und Bekanntmachung des Hinweises auf die Patenterteilung: **24.08.2011**
(21) Anmeldenummer: 04000673.6
(22) Anmeldetag: 15.01.2004
(51) Int. Cl.: A47L 15/44, A47L 15/42

(54) **Vorrichtung und Verfahren zur Zuführung von Hilfsstoffen in ein flüssigkeitsführendes Haushaltsgerät**
Apparatus and method for feeding cleaning-aid agents in a liquid carrying hosehold appliance
Dispositif et procédé d'apport des agents de nettoyage dans un appareil ménager de conduisant du liquide

(43) Veröffentlichungstag der Anmeldung: 20.07.2005
(73) Patentinhaber: Electrolux Home Products Corporation N.V., 1130 Brussel (BE)
(72) Erfinder: Daume, Christian, 90559 Burgthann (DE); Füglein, Stefan, 90427 Nürnberg (DE); Forst, Klaus Martin, 90513 Zimdorf (DE)
(74) Vertreter: Baumgartl, Gerhard Willi

(56) Entgegenhaltungen:
- EP-A- 0 611 843
- EP-A- 1 002 494
- EP-A- 1 319 360
- WO-A-03/054276
- DE-A- 1 585 754
- GB-A- 2 321 590
- US-A- 2 969 072

## Beschreibung

Die Erfindung betrifft eine Vorrichtung und ein Verfahren zur Zuführung von Hilfsstoffen in ein flüssigkeitsführendes Haushaltsgerät, insbesondere eine Haushaltsgeschirrspülmaschine.

Moderne Haushaltsgeschirrspülmaschinen beispielsweise sind in der Lage verschiedene Arbeitsprogramme durchzuführen, die vom Bediener, ausgewählt werden können. Die jeweiligen Arbeitsprogramme können dabei mehrere Spülphasen, wie beispielsweise Vorspülphase, Hauptspülphase und Klarspülphase umfassen. In jeder Spülphase wird eine in der Geschirrspülmaschine umgewälzte Arbeitsflüssigkeit vorzugsweise mit einem Hilfsstoff versetzt, beispielsweise einem Reinigungsmittel oder einem Spülhilfsmittel, zum Beispiel einem Klarspüler oder Glanzspüler.

Für die Zugabe der Hilfsstoffe zu der Arbeitsflüssigkeit ist in dem flüssigkeitsführenden Haushaltsgerät gewöhnlich eine Dosiervorrichtung vorgesehen. In diese können die Hilfsstoffe eingefüllt werden, die dann zum geeigneten Zeitpunkt meist durch die Arbeitsflüssigkeit selbst aus der Dosiervorrichtung ausgespült werden.

Bei Haushaltsgeschirrspülmaschinen ist es am weitesten verbreitet, die Dosiervorrichtung in eine aufklappbare Beschickungstür, die eine Beschickungsöffnung zum Einbringen von Geschirrteilen verschließt, zu integrieren. Eine einfache Ausführungsform solch einer Dosiervorrichtung ist beispielsweise in EP 0 190 795 A2 offenbart. Ein Reinigungsmittelgeber, der einen Deckel umfasst, ist in der Beschickungstüre der Geschirrspülmaschine angeordnet und umfasst zwei Kammern für Reinigungsmittel zum Vorspülen und Hauptspülen. Eine der beiden Kammern ist mit einer wirksamen Auslassöffnung im geschlossenem Deckel versehen, so dass die Reinigungsmittel bei zunächst geschlossenem und anschließend geöffneten Deckel getrennt voneinander in die Arbeitsflüssigkeit dosiert werden können. Aus dem Stand der Technik sind darüber hinaus eine Vielzahl weiterer in die Beschickungstür des Haushaltsgeräts integrierter Dosiervorrichtungen bekannt. Beispielsweise kann wie bei der in DE 36 23 027 A1 beschriebenen Zugabevorrichtung neben den Kammern für Reinigungsmittel zusätzlich eine Kammer für Klarspülmittel vorgesehen sein.

Des Weiteren sind für den Einsatz in Häushaltsgeschirrspülmaschinen Dosier- oder Abgabevorrichtungen für Hilfsstoffe bekannt, die an einem in dem Spülbehälter eingebrachten Geschirrkorb oder Sprüharm angeordnet sind oder in den Sprüharm integriert sind. So offenbart zum Beispiel CH 386 643 A einen zur Aufnahme von Spülmitteln bzw. Spülhilfsmitteln ausgebildeten Sprüharm. Im Sprüharm ist wenigstens eine von außen mit dem Spülhilfsmittel befüllbare Kammer vorgesehen, die über Bohrungen mit dem Innenraum des Sprüharms in Verbindung steht, so dass ein Teil der Arbeitsflüssigkeit die Kammer durchströmen und das Spülhilfsmittel austragen kann.

Eine Variante einer am Sprüharm angeordneten Dosiervorrichtung ist in DE 692 02 303 T2 beschrieben. Hierbei ist eine Spülmittelabgabevorrichtung, die ein im Wesentlichen schalenförmiges Element umfasst, das Spülmittel aufnehmen kann und hydraulisch mit der Zufuhrleitung verbunden ist, so dass ein Teil des Spülmittels durch das umgewälzte Wasser ausgespült werden kann, mit dem oberen Sprüharm drehbar fest verbunden. Die Spülmittelabgabevorrichtung ist zum leichteren Befüllen wenigsten teilweise vom Sprüharm abnehmbar.

Den vorangehend beschriebenen Dosiervorrichtungen ist jedoch nachteilig, dass beim Befüllen der Dosiervorrichtung keine optimalen Arbeitsbedingungen vorherrschen. Insbesondere beim Einfüllen von Hilfsstoffen in eine Dosierkammer in der Beschickungstür des Haushaltsgerätes, wie in EP 0 190 795 A2 und DE 36 23 027 A1 beschrieben, muss sich der Bediener stets während des gesamten Einfüllvorgangs nach vorne bzw. nach unten beugen. Die vom Sprüharm abnehmbare Spülmittelabgabevorrichtung (DE 692 02 303 T2) ermöglicht zwar ein einfacheres Befüllen, ist jedoch der zu der Spülmittelabgabevorrichtung benachbarte Geschirrkorb voll beladen, so kann das Aufsetzen des abnehmbaren Teils der Spülmittelabgabevorrichtung durch die Geschirrteile behindert werden. Dadurch lässt auch diese Vorrichtung, genauso wie die in CH 386 643 A beschriebene, eine ergonomische Optimierung vermissen.

Darüber hinaus ist bei den Dosiervorrichtungen, deren Dosierungsfunktionalität direkt mit anderen Prozess- oder Funktionsparametern wie Sprüharmfunktionalität oder Temperaturverlauf verbunden ist, die Programmzyklusgestaltung eingeschränkt.

Außerdem ist aus der EP 1 002 494 A1 ein Spender für Produkte für Geschirrspüler bekannt, der einen vorne an einem Geschirrkorb des Geschirrspülers befestigten, im wesentlichen rohrförmigen Körper aufweist, in dessen Inneren ein längsbewegliches Schubfach, mit einer Aufnahme für feste Produkte, die direkt von einem Sprüharm besprüht wird, wenn der Spender sich innerhalb des Apparats befindet, und wenigstens einer Aufnahme für pulverförmige oder flüssige Produkte, angeordnet ist.

Es ist nun Aufgabe der Erfindung, einen Vorrichtung und ein Verfahren zur Zuführung von Hilfsstoffen in ein flüssigkeitsführendes Haushaltsgerät bereitzustellen, bei denen die vorgenannten Nachteile beim Stand der Technik wenigstens teilweise überwunden oder zumindest vermindert werden.

Diese Aufgabe wird hinsichtlich der Vorrichtung mit den Merkmalen des Patentanspruchs 1, dem flüssigkeitsführenden Haushaltsgerät mit den Merkmalen des Patentanspruchs 2 und hinsichtlich des Verfahrens mit den Merkmalen des 18 gelöst. Vorteilhafte Ausgestaltungen und Weiterbildungen ergeben sich aus den von Anspruch 1, 12 bzw. Anspruch 18 jeweils abhängigen Ansprüchen.

Die Vorrichtung gemäß Anspruch 1 zur Zuführung von Hilfsstoffen in ein flüssigkeitsführendes Haushaltsgerät, insbesondere eine Haushaltsgeschirrspülmaschine, mit einem Spülbehälter, der eine Beschickungsöffnung zum Einbringen zu reinigender Teile in den Spülbehälter aufweist, umfasst wenigstens eine Ausgabeeinheit zur Aufnahme und Ausgabe der Hilfsstoffe, wobei die Ausgabeeinheit im Spülbehälter angeordnet ist und wobei wenigstens ein Teil der Ausgabeeinheit beweglich oder bewegbar angeordnet ist und in Richtung der Beschickungsöffnung zumindest teilweise aus dem Spülbehälter herausziehbar ist.

Der Spülbehälter des flüssigkeitsführenden Haushaltsgeräts dient zur Aufnahme des zu reinigenden Guts, beispielsweise Geschirrteile, und weist einen Boden eine Decke sowie Seitenwände auf, die den Boden und die Decke verbinden. In der Regel ist an einer Frontseitenwand des Spülbehälters eine Beschickungsöffnung vorgesehen die mit einer klappbaren Beschickungstür verschlossen werden kann. Über die Beschickungsöffnung können die zu reinigenden Teile in den Spülbehälter eingebracht werden. Im geschlossenen Spülbehälter werden dann die zu reinigenden Teile mit im Haushaltsgerät umgewälzter Arbeitsflüssigkeit bzw. Spülflüssigkeit, in der Regel mit Hilfsstoffen versetztes Wasser, in Kontakt gebracht.

Über die Ausgabeeinheit werden während des Spülvorgangs die in den Vorratskammern befindlichen Hilfsstoffe, dazu zählen beispielsweise verschiedene Reinigungsmittel oder Klarspüler, in den Spülbehälter ausgegeben. Zum Befüllen mit Hilfsstoffen kann wenigstens ein Teil der Ausgabeeinheit zumindest teilweise aus dem Spülbehälter herausgezogen bzw. hervorgezogen werden, vergleichbar mit einer Schublade. Die Hilfsstoffe können dann beispielsweise mit einer Flüssigkeit aus der Ausgabeeinheit ausgespült werden oder einfach in den Spülbehälter hineinfallen.

Die Ausgabeeinheit ist in ihrer Grundform vorzugsweise im Wesentlichen quaderförmig oder kastenförmig ausgeführt. Die quaderförmige Grundform kann eventuell Ausschnitte oder Aussparungen mit beliebigen geometrischen Formen aufweisen, wenn es für den Einbau in den Spülbehälter oder die Funktionalität der Ausgabeeinheit von Vorteil ist. Die Ausgabeeinheit kann darüber hinaus aber auch jede weitere geeignete, geometrische Grundform aufweisen, beispielsweise im Wesentlichen kugelförmig, kegelförmig, zylinderförmig sein oder die Form eines vom Quader abweichenden Prisma besitzen. Darüber hinaus kann die Ausgabeeinheit aus einem Teil oder aus mehreren Teilen.aufgebaut sein. Umfasst die Ausgabeeinheit mehrere Teile, so kann beispielsweise ein Teil im Spülbehälter unbeweglich angeordnet sein und eventuell verschiedene Funktionselemente der Ausgabeeinheit umfassen und ein weiteres Teil zum Einfüllen von Hilfsstoffen aus dem Spülbehälter heraus- bzw. hervorziehbar ausgeführt sein. Alle Teile der Ausgabeeinheit sind vorzugsweise zu einer kompakten Einheit zusammengefasst.

Bei dem Verfahren gemäß Anspruch 27 zur Zuführung von Hilfsstoffen in ein flüssigkeitsführendes Haushaltsgerät, insbesondere eine Haushaltsgeschirrspülmaschine, mit einem Spülbehälter, der eine Beschickungsöffnung zum Einbringen zu reinigender Teile in den Spülbehälter aufweist, insbesondere unter Verwendung einer Vorrichtung nach Anspruch 1 oder eines der von Anspruch 1 abhängigen Ansprüche, wird wenigstens ein Teil einer im Spülbehälter angeordneten Ausgabeeinheit in Richtung der Beschickungsöffnung zumindest teilweise aus dem Spülbehälter herausgezogen und mit wenigstens einem Hilfsstoff befüllt und die Ausgabeeinheit gibt während eines Arbeitsvorgangs wenigstens einen Teil des wenigstens einen Hilfsstoffs in die Arbeitsflüssigkeit und/oder in den Spülbehälter ab.

Ein Hauptvorteil der Vorrichtung und des Verfahrens gemäß der Erfindung ist, dass die Ausgabeeinheit wenigstens teilweise aus dem Spülbehälter herausziehbar ist und sich so sehr bequem mit den jeweiligen Hilfsstoffen befüllen lässt. Die Ausgabeeinheit ist vorzugsweise so im Spülbehälter platziert, dass sich der Bediener beim Hervorziehen und Befüllen der Ausgabeeinheit nicht vorbeugen, bücken oder sogar in die Hocke begeben muss. Die befüllte Ausgabeeinheit wird anschließend in den Spülbehälter zurückgeschoben. Das ist vor allem dann sehr einfach und schnell durchzuführen, wenn'die Ausgabeeinheit zum Befüllen nicht komplett aus dem Spülbehälter herausgenommen wird oder herausgenommen werden kann.

Ein weitere Vorteil der Vorrichtung ist, dass sich die Ausgabeeinheit auf relativ einfache Weise an einen Hydraulikkreislauf bzw. Umwälzkreislauf der Arbeitsflüssigkeit im Haushaltsgerät anschließen lässt, da sie als kompakte Einheit in Innern des Spülbehälters angeordnet ist. Im Gegensatz zu dem meist üblichen Ausspülen der Reinigungsmittel aus den Dosierkammern durch Spritzwasser, lässt sich auf diese Weise eine kontrollierte Flüssigkeitszuführung und - verteilung auf verschiedene Bereiche der Ausgabeeinheit realisieren. Vor allem pulverförmige Hilfsstoffe können auf diese Weise vollständig gelöst und ausgetragen werden. Auch die Programmzyklusgestaltung kann auf vielfältige Weise erfolgen.

Aufgrund der Möglichkeit verschiedene Funktionselemente in die kompakte Ausgabeeinheit zu integrieren, reduzieren sich zudem die Systemkosten.

In einer besonders vorteilhaften Ausführungsform der Vorrichtung gemäß der Erfindung ist die Ausgabeeinheit zumindest teilweise aus dem Spülbehälter herausnehmbar. Sie kann dann zum Befüllen an jeden beliebigen Ort verbracht werden, beispielsweise um ein sauberes Einfüllen, insbesondere von pulverförmigen oder aus Pulver gepressten Hilfsstoffen zu ermöglichen. Ferner lässt sich die Ausgabeeinheit auf diese Weise leicht reinigen, sollte dies gewünscht sein.

Gemäß der Erfindung ist die Ausgabeeinheit an einer Innenseite einer Wand des Spülbehälters zumindest teilweise beweglich oder bewegbar angeordnet. Das Einbringen von zu reinigenden Teilen in den Spülbehälter wird. dann durch die im Spülbehälter befindliche Ausgabeeinheit nicht beeinträchtigt und der Raum im Spülbehälter kann bestmöglich ausgenützt werden. Besonders bevorzugt ist es, wenn die Ausgabeeinheit an der Innenseite einer Decke des Spülbehälters zumindest teilweise beweglich oder bewegbar angeordnet ist, da neben der besonders guten Zugänglichkeit, die beste Raumausnutzung erfolgen kann. Darüber hinaus erfolgt in diesem Fall die Ausgabe des Hilfsstoffes von oben in Richtung des Bodens, so dass der Hilfsstoff relativ gleichmäßig über den Spülbehälter verteilt wird und dadurch optimal ausgenutzt werden kann. Es ist aber auch denkbar die Ausgabeeinheit an einer Seitenwand des Spülbehälters zumindest teilweise bewegbar oder beweglich anzuordnen. Sie sollte dabei möglichst an einer Stelle vorgesehen sein, an der sie einfach herauszuziehen und zu befüllen ist, jedoch nicht die Funktion der möglichen Einbauten in den Spülbehälter wie Geschirrkorb oder Sprüharm behindert.

Vorteilhaft ist es auch, wenn an der Innenseite der Wand des Spülbehälters, an der die Ausgabeeinheit angeordnet ist, und/oder an der Ausgabeeinheit wenigstens ein Mittel zur Befestigung der Ausgabeeinheit und/oder wenigstens ein Mittel zur Führung wenigstens eines Teils der Ausgabeeinheit im Spülbehälter vorgesehen sind bzw. ist. Die Mittel können vorzugsweise wenigstens eine an der Wändinnenseite und/oder an der Ausgabeeinheit vorgesehene Führungsschiene umfassen. Die Führungsschienen können beispielsweise so ausgeführt sein, dass an der Wand und an der Ausgabeeinheit vorgesehene korrespondierende Führungsschienen ineinander eingreifen. Weiterhin umfassen Mittel zur Befestigung und Führung der Ausgabeeinheit beispielsweise an der Wandinnenseite angebrachte Halterungen, die gleichzeitig zur Führung der Ausgabeeinheit dienen können. Sehr einfache solche Halterungen sind beispielsweise Rechteck- oder U-Profile.

In einer besonders zweckmäßigen Ausführungsform ist an der Ausgabeeinheit wenigstens einen Griff vorgesehen zum Bewegen der Ausgabeeinheit und/oder wenigstens ein Mittel vorgesehen, das die Ausgabeeinheit in einem eingeschobenen Zustand an ihrem Platz hält. Der Griff kann entweder auf die Ausgabeeinheit aufgesetzt oder als Vertiefung in der Ausgabeeinheit ausgebildet sein. Als Mittel, das die Ausgabeeinheit in einem eingeschobenen Zustand an ihrem Platz hält ist beispielsweise ein Riegel denkbar, der vor dem Herausziehen gelöst werden muss. In einer einfachen Ausführungsform kann das Mittel aber auch lediglich wenigstens eine geeignete Nase oder Welle umfassen, die in eine entsprechende Vertiefung (Kerbe oder Rille) eingreift, so dass sich die Ausgabeeinheit bei einer bestimmten Zugkraft bewegen lässt, jedoch beispielsweise beim Kippen des Haushaltsgeräts nicht herausfallen kann.

Vorzugsweise umfasst die Ausgabeeinheit wenigstens eine Vorratskammer zur Aufnahme wenigstens eines Hilfsstoffs. Die Ausgabeeinheit und/oder die wenigstens eine Vorratskammer weisen dann vorzugsweise wenigstens eine Einfüllöffnung für wenigsten einen Hilfsstoff und wenigstens eine Ausgabeöffnung für den wenigstens einen Hilfsstoff auf.

Wenigstens eine Einfüllöffnung ist bevorzugt zu der Wand des Spülbehälters, an der die Ausgabeeinheit angeordnet ist, hin ausgerichtet. Je nach Form und Einbaulage der Ausgabeeinheit kann jedoch auch eine andere Ausrichtung der Einfüllöffnungen vorteilhaft sein.

Wenigstens eine Ausgabeöffnung ist vorzugsweise in den Spülbehälter ausgerichtet, insbesondere in eine Richtung senkrecht zu der Wand des Spülbehälters, an der die Ausgabeeinheit angeordnet ist. Sind mehrere Ausgabeöffnungen vorgesehen, so können diese auch in verschiedene Richtungen ausgerichtet sein. Auch für die Ausgabeöffnungen gilt, dass je nach Form und Einbaulage der Ausgabeeinheit die jeweils geeignete Ausgaberichtung bzw. die Richtung in die die Ausgabeöffnungen ausgerichtet sind, ausgewählt wird.

In einer besonders bevorzugten Ausführungsform ist die Ausgabeeinheit an der Innenseite der Decke des Spülbehälters angeordnet, wobei wenigstens eine Ausgabeöffnung und wenigstens eine Einfüllöffnung jeweils an gegenüberliegenden Seiten der Ausgabeeinheit und/oder der Vorratskammer angeordnet sind und im Wesentlichen voneinander weg weisen, und wobei die Einfüllöffnung zu der Innenseite der Decke hin ausgerichtet ist.

Zumindest ein Teil der Ausgabeeinheit lässt sich vorzugsweise so weit aus dem Spülbehälter herausziehen, dass die wenigstens eine Einfüllöffnung frei liegt. Auf diese Weise ist ein problemloses Befüllen der Ausgabeeinheit und/oder der wenigstens einen Vorratskammer möglich.

Insbesondere vorteilhaft ist es wenn die wenigstens eine Vorratskammer so ausgeführt ist, dass sie maximal eine vorgegebene Menge Hilfsstoff für einen Arbeitsvorgang, insbesondere Spülvorgang, oder maximal eine vorgegebene Menge Hilfsstoff für mehrere Arbeitsvorgänge aufnehmen kann. Ein Arbeitsvorgang umfasst alle Spülphasen eines Arbeitsprogramms.

Besonders vorteilhaft ist es, wenn die Ausgabeeinheit wenigstens zwei Vorratskammern zur Aufnahme von Hilfsstoffen umfasst, insbesondere wenigstens eine Vorratskammern zur Aufnahme eines Reinigungsmittels und wenigstens eine Vorratskammer zur Aufnahme eines Spülhilfsmittels, zum Beispiel ein Klarspülmittel.

Die Ausgabeeinheit kann vorzugsweise so ausgeführt sein, dass die wenigstens eine Vorratskammer für das Spülhilfsmittel eine vorgegebene Menge Hilfsstoff für mehrere Arbeitsvorgänge aufnehmen kann und die wenigstens eine Vorratskammer für das Reinigungsmittel eine vorgegebene Menge Hilfsstoff für einen Spülvorgang aufnehmen kann. Dazu kann die wenigstens eine Vorratskammer für das Spülhilfsmittel beispielsweise auch ein größeres Volumen aufweisen als die wenigstens eine Vorratskammer für das Reinigungsmittel. Das die Vorratskammer für das Spülhilfsmittel eine vorgegebene Menge Hilfsstoff für mehrere Arbeitsvorgänge aufnehmen kann hat den Vorteil, dass nicht bei jedem Spülvorgang Spülhilfsmi'ttel nachgefüllt werden muss, von dem häufig lediglich eine relativ geringe Menge pro Spülvorgang benötigt wird. Außerdem lässt sich der Hilfsstoff auf diese Weise genauer dosieren.

In einer besonders bevorzugten Ausführungsform der Vorrichtung gemäß der Erfindung ist die Ausgabeeinheit an einen Hydraulikkreislauf bzw. Umwälzkreis einer Arbeitsflüssigkeit im Haushaltsgerät angeschlossen, so dass wenigstens ein Teil der umgewälzten Arbeitsflüssigkeit bzw. Spülflüssigkeit die Ausgabeeinheit durchströmt. Der Anschluss an den Hydraulikkreislauf kann auf einfache Weise dadurch erfolgen, dass Arbeitsflüssigkeit aus einer Zuführung an oder in der Spülbehälterwand über eine Öffnung oder Düse an oder in der Spülbehälterwand heraus und in die Einfüllöffnung der Ausgabeeinheit fließt.

Vorteilhaft kann es aber auch sein, wenn die Ausgabeeinheit über Anschlussmittel trennbar oder nicht trennbar mit dem Hydraulikkreislauf verbunden ist. Als Anschlussmittel können beispielweise Schläuche vorgesehen sein, die mit der Ausgabeeinheit verbunden sind und die einen Teil der Arbeitsflüssigkeit aus dem Umwälzkreis auf die Ausgabeeinheit führen. Die Ausgabeeinheit ist dann in der Regel nicht vom Schlauch trennbar, so dass beim Hervorziehen der Ausgabeeinheit der Schlauch mitbewegt wird. Eine Möglichkeit die Ausgabeeinheit trennbar an den Umwälzkreis anzuschließen wäre beispielsweise eine trennbare Steckverbindung bzw. Steckkupplung, über die die Ausgabeeinheit im eingeschobenen zustand mit'einem Rohr aus dem Umwälzkreis verbunden ist. Darüber hinaus sind alle weiteren bekannten und geeigneten Anschlussmöglichkeiten an einen Hydraulikkreislauf verwendbar.

Vorzugsweise ist wenigstens eine Flüssigkeitsverteileinrichtung vorgesehen, über die Arbeitsflüssigkeit auf einzelne Bereiche in der Ausgabeeinheit verteilt wird und/oder über die die Flüssigkeitsmenge und/oder die Flüssigkeitsverteilung steuerbar sind bzw. ist. Die wenigstens eine Flüssigkeitsverteileinrichtung kann beispielsweise in die Ausgabeeinheit integriert sein.

In einer vorteilhaften Ausführungsform ist eine Flüssigkeitsverteileinrichtung zur Dosierung der Arbeitsflüssigkeit in wenigstens eine Vorratskammer vorgesehen. Die Vorratskammer ist vorzugsweise so ausgeführt, dass durch die zudosierte Arbeitsflüssigkeit das Hilfsmittel wenigsten teilweise durch die Ausgabeöffnung aus der Vorratskammer ausgetragen wird.

Ein pulverförmiges Reinigungsmittel beispielsweise kann dabei zunächst mit Arbeitsflüssigkeit beaufschlagt.und in einen fließfähigen Zustand überführt werden, bevor es in den Spülbehälter gespült wird. Dadurch wird zum einen ein nahezu vollständiges Austragen des Reinigungsmittels aus der Vorratskammer und zum anderen eine gleichmäßigere Konzentrationsverteilung des Reinigungsmittels im Spülbehälter erreicht.

Besonders vorteilhaft kann es auch sein, wenn die Ausgabeeinheit wenigstens eine Sprüheinheit zum Versprühen wenigstens eines Teils der umgewälzten Arbeitsflüssigkeit im Spülbehälter umfasst, insbesondere wenigstens eine Sprühdüse und/oder wenigstens einen Sprüharm. Dadurch kann Arbeitsflüssigkeit gleichmäßig verteilt von oben auf das zu reinigende Gut aufgebracht werden, was die Reinigungswirkung im Haushaltsgerät erhöht. Zur Versorgung der wenigstens einen Sprüheinheit mit Arbeitsflüssigkeit sind bzw. ist in der Ausgabeeinheit vorzugsweise wenigstens ein Kanal und/oder wenigstens ein Mittel vorgesehen, wobei das Mittel beispielsweise eine Schlauchleitung oder ein Rohr sein kann.

Insbesondere vorteilhaft ist es, wenn eine Flüssigkeitsverteileinrichtung zur Dosierung der Arbeitsflüssigkeit in die wenigstens eine Sprüheinheit vorgesehen ist. Einzelne Sprühdüsen können so beispielsweise gezielt angesteuert werden, so dass zum Beispiels je nach Verschmutzungsgrad mehr oder weniger Arbeitsflüssigkeit aufgesprüht werden kann. Die Flüssigkeitsverteileinrichtung zur Dosierung der Arbeitsflüssigkeit in die wenigstens eine Sprüheinheit entspricht vorzugsweise der Flüssigkeitsverteileinrichtung zur Dosierung der Arbeitsflüssigkeit in die wenigstens eine Vorratskammer. In diesem Fall ist nur eine Steuereinheit zur Flüssigkeitsverteilung notwendig.

In einer vorteilhaften Ausführungsform ist in der Ausgabeeinheit wenigstens ein Sensor zur Überwachung eines Füllniveaus in einer Vorratskammer integriert. Umfasst die Ausgabeeinheit wenigstens eine Anzeigeeinheit, insbesondere wenigstens eine LED oder wenigstens ein Display, und/oder wenigstens eine Einheit zur Signalübertragung an eine Steuereinheit, so kann das in der Vorratskammer detektierte Füllniveau an der Ausgabeeinheit oder auch an einer Bedienfläche des Haushaltsgeräts angezeigt werden oder auch zur Steuerung eines Arbeitsvorgangs genutzt werden.

Darüber hinaus ist kann es vorteilhaft sein, wenn die Ausgabeeinheit wenigstens eine Einrichtung zur Überwachung der Beladung des Spülbehälters und/oder zur Überwachung einer Sprüharmdrehung umfasst. Als Einrichtung zur über Überwachung der Beladung kann beispielsweise ein optisches Sensorsystem zum Einsatz kommen, dass eine Geschirrmenge in der Geschirrspülmaschine bestimmt. Die ermittelten Daten zur Beladung des Spülbehälters und/oder zur Sprüharmrotation können ebenfalls zur Steuerung eines Arbeitsvorgangs herangezogen werden.

In einer zweckmäßigen Ausführungsform umfasst die Ausgabeeinheit zudem ein Beleuchtungslampe zur Beleuchtung des Spülbehälterinneren.

Das flüssigkeitsführende Haushaltsgerät, insbesondere die Haushaltsgeschirrspülmaschine, gemäß Anspruch 26 umfasst eine Vorrichtung zur Zuführung von Hilfsstoffen, insbesondere nach Anspruch 1 oder einen der von Anspruch 1 abhängigen Ansprüchen.

Bei dem Verfahren zur Zuführung von Hilfsstoffen in ein flüssigkeitsführendes Haushaltsgerät ist es insbesondere vorteilhaft, wenn eine Arbeitsflüssigkeit die Ausgabeeinheit durchströmt und wenigstens ein Hilfsstoff zumindest zu einem Teil mit der Arbeitsflüssigkeit in den Spülbehälter ausgespült wird. Der Hilfsstoff kann auf diese Weise vollständig gelöst und gleichmäßig im Spülbehälter verteilt werden.

Des Weiteren kann es vorteilhaft sein, wenn wenigstens ein Teil wenigstens eines Hilfsstoffs durch die Wirkung der Schwerkraft aus der Ausgabeeinheit in den Spülbehälter fällt. Insbesondere pulverförmige oder aus Pulver verpresste Hilfsstoffe, z.B. Reinigungsmitteltabletten, lassen sich auf diese Weise einfach dosieren.

Die Erfindung wird im Folgenden anhand von Ausführungsbeispielen und unter Bezugnahme auf die beiliegenden Zeichnungen weiter erläutert.

Es zeigen jeweils in schematischer Darstellung:
- FIG 1: eine vorteilhafte Ausführungsform der Vorrichtung gemäß der Erfindung,
- FIG 2: eine perspektivische Detailansicht einer Ausgabeeinheit der Vorrichtung nach FIG 1,
- FIG 3: eine weitere perspektivische Detailansicht der Ausgabeeinheit nach FIG 2,
- FIG 4: eine perspektivische Ansicht einer weiteren, abgewandelten Ausgabeeinheit für die Vorrichtung nach FIG 1,
- FIG 5: eine perspektivische Ansicht einer weiteren, abgewandelten Ausgabeeinheit für die Vorrichtung nach FIG 1,

Einander entsprechende Teile und Größen sind in den FIG 1 bis 5 mit denselben Bezugszeichen versehen.

FIG 1 zeigt schematisch eine einfache, vorteilhafte Ausführungsform der Vorrichtung gemäß der Erfindung. In einem nur teilweise dargestellten Spülbehälter 1 einer Haushaltsgeschirrspülmaschine mit Seitenwänden 2, einer Decke 3 und einer Beschickungsöffnung 4 ist an einer Innenseite 5 der Decke 3 eine Ausgabeeinheit 6 der erfindungsgemäßen Vorrichtung beweglich angeordnet. Die Ausgabeeinheit 6 wird durch Führungsschienen 16 an der Innenseite 5 der Decke 3 des Spülbehälters 1 gehalten und geführt. Die in der FIG 1 dargestellte Ausgabeeinheit 6 ist als kompakte Einheit im Ganzen in Richtung der Beschickungsöffnung 4 des Spülbehälters 1 aus dem Spülbehälter 1 heraus- bzw. hervorziehbar und wieder hineinschiebbar(dargestellt durch einen Richtungspfeil) .

Die Ausgabeeinheit 6 einer anderen Ausführungsform der erfindungsgemäßen Vorrichtung, (in den FIG 1 bis FIG 5 nicht dargestellt) könnte auch mehrere Teile umfassen, von denen wenigstens eines in Richtung der Beschickungsöffnung 4 aus dem Spülbehälter 1 herausziehbar ist. Dabei wäre es sowohl denkbar, dass ein unbewegliches Teil der Ausgabeeinheit 6 hinter dem wenigstens einen beweglichen Teil der Ausgabeeinheit 6, also in Richtung von der Beschickungsöffnung 4 wegweisend versetzt, oder seitlich neben dem wenigstens einen beweglichen Teil der Ausgabeeinheit 6, also in einer zur Beschickungsöffnung 4 parallelen Richtung versetzt, an der Deckeninnenseite 5 des Spülbehälters 1 angeordnet ist. Das unbewegliche Teil und das bewegliche Teil der Ausgabeeinheit 6 wären dann vorzugsweise aneinander angrenzend angeordnet, so dass ebenfalls eine kompakte Einheit entsteht. Hierbei könnte dann beispielsweise das unbewegliche Teil eines oder mehrere Funktionselemente wie Flüssigkeitsverteileinrichtung, Sensorik oder eine Beleuchtungseinheit umfassen, wobei wenigstens ein bewegliches Teil mit wenigstens einer Vorratskammer für einen Hilfsstoff versehen ist.

FIG 2 und FIG 3 zeigen schematisch eine Detailansicht der kompakten, einteiligen Ausgabeeinheit 6 nach FIG 1. FIG 2 ist eine perspektivische Ansicht der der Innenseite 5 der Decke 3 zugewandten Seite der Ausgabeeinheit 6. Die Ausgabeeinheit 6 umfasst drei Vorratskammern 10, die sich über eine zugehörige Einfüllöffnung 7, 8, 9 mit einem Hilfsstoff befüllen lassen. Zum Befüllen ist die Ausgabeeinheit 6 aus dem Spülbehälter 1 herauszuziehen, bis die Einfüllöffnungen 7, 8, 9 frei zugänglich sind. Die Ausgabeeinheit 6 lässt sich so mühelos mit verschiedenen Hilfsstoffen befüllen. Die.Vorrichtung kann auch so ausgeführt sein, dass sich die Ausgabeeinheit 6 komplett aus dem Spülbehälter herausnehmen lässt, um beispielsweise ein Reinigen der Vorratskammern 10 zu ermöglichen, falls dieses erwünscht sein sollte.

Die Vorratskammern 10 mit den Einfüllöffnungen 7 und 8 sind für die Zugabe eines Reinigungsmittels vorgesehen, im Speziellen für eine Vorspülphase (Einfüllöffnung 7) und für eine Hauptspülphase (Einfüllöffnung 8). Die Vorratskammern 10 mit den Einfüllöffnungen 7 und 8 sind in der in FIG 2 dargestellten Ausgabeeinheit 6 so ausgeführt, dass sie Reinigungsmittel für nur einen Arbeitsvorgang bzw. Spülvorgang aufnehmen können. Über die Einfüllöffnung 9 kann ein Spülhilfsmittel, vorzugsweise ein Klarspüler, im die zugehörige Vorratskammer 10 eingefüllt werden. Die Vorratskammer 10 ist so ausgeführt, dass sie Spülhilfsmittel für mehrere Arbeitsvorgänge aufnehmen kann und bei jedem Arbeitsvorgang nur ein Teil des Spülhilfsmittels ausgetragen wird.

FIG 3 ist eine perspektivische Ansicht der dem Spülbehälter 1 zugewandten Seite der Ausgabeeinheit 6. Auf dieser Seite der Ausgabeeinheit 6 befinden sich die den jeweiligen Vorratkammern 10 zugeordneten Ausgabeöffnungen 11, 12, 13, die hier senkrecht von der Innenseite 5 der Decke 3 weg in den Spülbehälter 1 gerichtet sind.

In einem eingeschobenen Zustand der Ausgabeeinheit 6 wird während des Arbeitsvorgangs wenigstens ein Teil einer in einem Hydraulikkreislauf der Haushaltsgeschirrspülmaschine umgewälzten Arbeitsflüssigkeit, normalerweise Wasser, in die Ausgabeeinheit 6 geleitet, insbesondere in die Vorratskammern 10, so dass diese wenigstens teilweise durchströmt werden. Über eine Flüssigkeitsverteileinrichtung (hier nicht dargestellt) lässt sich die Zugabe der Arbeitsflüssigkeit steuern, insbesondere die Menge und der.Bereich, der durchströmt werden soll, beispielsweise die Vorratskammer 10, einstellen. Die Aufgabe der Arbeitsflüssigkeit aus dem Hydraulikkreislauf kann auf einfache Weise dadurch erfolgen, dass durch eine jeweilige Öffnung (nicht dargestellt) in der Decke 3 des Spülbehälters 1 Arbeitsflüssigkeit ausströmt und in die darunter liegende Einfüllöffnung 7, 8 oder 9 der Ausgabeeinheit fließt. Es können aber auch Zuführmittel wie Schläuche oder Rohre vorgesehen sein, die am Hydraulikkreislauf und an der Ausgabeeinheit angeschlossen sind und die Arbeitsflüssigkeit in den jeweiligen Bereich leiten.

Aus den Ausgabeöffnungen 11, 12, 13 tritt jeweils Arbeitsflüssigkeit mit einer'bestimmten Menge an Hilfsstoff aus. Bei der in FIG 3 dargestellten Ausgabeeinheit 6 wird aus der Ausgabeöffnung 11 vorzugsweise ein Reinigungsmittel für die Vorspülphase, aus der Ausgabeöffnung 12 ein Reinigungsmittel für die Hauptspülphase und aus der Ausgabeöffnung 13 ein Spülhilfsmittel mit der Arbeitsflüssigkeit ausgetragen.

FIG 4 zeigt eine Ausgabeeinheit 6, die im Wesentlichen der in FIG 3 dargestellten Ausgabeeinheit 6 entspricht, mit dem Unterschied, dass die in FIG 4 dargestellten Ausgabeeinheit 6 zusätzlich Sprühdüsen 14 aufweist, über die zusätzlich Arbeitsflüssigkeit in dem Spülbehälter 1 versprüht werden kann. Die Sprühdüsen 14 können wie in FIG 4 gezeigt an verschiedenen Seiten der Ausgabeeinheit 6 angeordnet sein, um eine breite und gleichmäßige Flüssigkeitsverteilung zu erzielen. Der Winkel in dem die Sprühdüsen 14 den Flüssigkeitsstrahl in den Spülbehälter 1 sprühen (Ausrichtung der Sprühdüsen 14) sowie der Öffnungswinkel des Sprühstrahls (Form und Größe der Sprühdüsen 14) kann abhängig von der jeweiligen Anforderung ausgewählt und die Ausgabeeinheit 6 entsprechend ausgelegt werden.

Zur Versorgung der Sprühdüsen mit Arbeitsflüssigkeit ist in der Ausgabeeinheit 6 vorzugsweise wenigstens ein Kanal, eine Schlauchleitung oder ein Rohr vorgesehen (nicht dargestellt). Der Anschluss an den Hydraulikkreislauf kann ebenfalls über einen Schlauch oder ein Rohr erfolgen. Die Flüssigkeitsverteilung auf die einzelnen Sprühdüsen 14 lässt sich mit einer Flüssigkeitsverteileinrichtung, wie vorangehend beschrieben, einstellen. Die in FIG 5 dargestellte Ausgabeeinheit entspricht im Wesentlichen der in FIG 4 dargestellten Ausgabeeinheit 6 und umfasst darüber hinaus eine Beleuchtungseinheit 15 zur Beleuchtung des Inneren des Spülbehälters 1 beim Befüllen mit Geschirrteilen oder beim Entleeren.

### Bezugszeichenliste

- 1: Spülbehälter
- 2: Seitenwand
- 3: Decke
- 4: Beschickungsöffnung
- 5: Innenseite der Decke
- 6: Ausgabeeinheit
- 7,8,9: Einfüllöffnung
- 10: Vorratskammer
- 11, 12, 13: Ausgabeöffnung
- 14: Sprühdüse
- 15: Beleuchtungseinheit
- 16: Führungsschiene

## Patentansprüche

1. Vorrichtung zur Zuführung von Hilfsstoffen für ein flüssigkeitsführendes Haushaltsgerät, insbesondere eine Haushaltsgeschirrspülmaschine, mit einem Spülbehälter (1), der eine Beschickungsöffnung (4) zum Einbringen zu reinigender Teile in den Spülbehälter aufweist, umfassend wenigstens eine Ausgabeeinheit (6) zur Aufnahme und Ausgabe der Hilfsstoffe,wobei die Ausgabeeinheit (6) mehrere Teile umfasst, wobei ein Teil im Spülbehälter unbeweglich anordenbar ist und eventuell verschiedene Funktionselemente der Ausgabeeinheit umfassen kann,
wobei ein weiteres Teil der Ausgabeeinheit (6) beweglich oder bewegbar angeordnet ist und in Richtung der Beschickungsöffnung (4) zum Einfüllen von Hilfsstoffen aus dem Spülbehälter heraus- bzw, hervorziehbar ausgeführt ist,
**dadurch gekennzeichnet, dass**
die Ausgabeeinheit (6) an einer Innenseite (5) einer Wand des Spülbehälters (1), insbesondere an der Innenseite (5) einer Decke (3) des Spülbehälters (1), zumindest teilweise beweglich oder bewegbar anordenbar ist, wobei an der Ausgabeeinheit wenigstens ein Mittel zur Befestigung der Ausgabeeinheit und/oder zur Führung wenigstens eines Teils der Ausgabeeinheit im Spülbehälter an einem an der Innenseite der Wand des Spülbehälters, an der die Ausgabeeinheit anordenbar ist, vorzusehenden Mittel zum Befestigen der Ausgabeeinheit bzw. zur Führung wenigstens eines Teils der Ausgabeeinheit im Spülbehälter vorgesehen ist.

2. Flüssigkeitsführendes Haushaltsgerät, insbesondere Haushaltsgeschirrspülmaschine, mit einer Vorrichtung zur Zuführung von Hilfsstoffen in das Haushaltsgerät und mit
a) einem Spelbehälter (1), der eine Beschickungsöffnung (4) zum Einbringen zu reinigender Teile in den Spülbehälter aufweist, umfassend
b) wenigstens eine Ausgabeeinheit (6) zur Aufnahme und Ausgabe der Hilfsstoffe,
c) wobei die Ausgabeeinheit (6) im Spülbehälter (1) angeordnet ist,
d) wobei wenigstens ein Teil der Ausgabeeinheit (6) beweglich oder bewegbar angeordnet ist und
e) in Richtung der Beschickungsöffnung (4) zumindest teilweise aus dem Spülbehälter (1) herausziehbar ist, **dadurch gekennzeichnet, dass**
die Ausgabeeinheit (6) an einer Innenseite (5) einer Wand des Spülbehälters (1), insbesondere an der Innenseite (5) einer Decke (3) des Spülbehälters (1), zumindest teilweise beweglich oder bewegbar angeordnet ist.

3. Vorrichtung oder flüssigkeitsführendes Haushaltsgerätnach Anspruch 1 oder 2, wobei die Ausgabeeinheit (6) zumindest teilweise aus dem Spülbehälter (1) herausnehmbar ist.

4. Vorrichtung oder flüssigkeitsführendes Haushaltsgerät nach einem oder mehreren der vorhergehenden Ansprüche, wobei an der Innenseite (5) der Wand des Spülbehälter (1), an der die Ausgabeeinheit (6) angeordnet ist, und/oder an der Ausgabeeinheit (6) wenigstens ein Mittel zur Befestigung der Ausgabeeinheit (6) und/oder wenigstens ein Mittel zur Führung wenigstens eines Teils der Ausgabeeinheit (6) im Spülbehälter (1) vorgesehen sind bzw. ist, insbesondere wenigstens eine Führungsschiene (16).

5. Vorrichtung oder flüssigkeitsführendes Haushaltsgerät nach einem oder mehreren der vorhergehenden Ansprüche, wobei an der Ausgabeeinheit wenigstens ein Griff vorgesehen ist zum Bewegen der Ausgabeeinheit und/oder wenigstens ein Mittel vorgesehen ist, das die Ausgabeeinheit in einem eingeschobenen Zustand an ihrem Platz hält.

6. Vorrichtung oder flüssigkeitsführendes Haushaltsgerät nach einem oder mehreren der vorhergehenden Ansprüche, wobei die Ausgabeeinheit (6) wenigstens eine Vorratskammer (10) zur Aufnahme wenigstens eines Hilfsstoffs umfasst.

7. Vorrichtung oder flüssigkeitsführendes Haushaltsgerät nach einem oder mehreren der vorhergehenden Ansprüche, wobei die Ausgabeeinheit (6) und/oder die wenigstens eine Vorratskammer (10) wenigstens eine Einfüllöffnung (7, 8, 9) für wenigstens einen Hilfsstoff und wenigstens eine Ausgabeöffnung (11, 12, 13) für den wenigstens einen Hilfsstoff umfasst, insbesondere wobei wenigstens eine Einfüllöffnung (7, 8, 9) zu der Wand des Spülbehälters (1), an der die Ausgabeeinheit (6) angeordnet ist, hin ausgerichtet ist.

8. Vorrichtung oder flüssigkeitsführendes Haushaltsgerät nach Anspruch 7, wobei wenigstens eine Ausgabeöffnung (11, 12, 13) in den Spülbehälter (1) ausgerichtet ist, insbesondere in eine Richtung im Wesentlichen senkrecht zu der Wand des Spülbehälters (1), an der die Ausgabeeinheit (6) angeordnet ist.

9. Vorrichtung oder flüssigkeitsführendes Haushaltsgerät nach einem oder mehreren der vorhergehenden Ansprüche, wobei zumindest ein Teil der Ausgabeeinheit(6) wenigstens so weit aus dem Spülbehälter (1) herausziehbar ist, dass die wenigstens eine Einfüllöffnung (7, 8, 9)
freigegeben ist.

10. Vorrichtung oder flüssigkeitsführendes Haushaltsgerät nach einem oder mehreren der vorhergehenden Ansprüche, wobei die wenigstens eine Vorratskammer (10) so ausgeführt ist, dass sie maximal eine vorgegebene Menge Hilfsstoff für einen Arbeitsvorgang oder maximal eine vorgegebene Menge Hilfsstoff für mehrere Arbeitsvorgänge aufnehmen kann.

11. Vorrichtung oder flüssigkeitsführendes Haushaltsgerät nach einem oder mehreren der vorhergehenden Ansprüche, wobei die Ausgabeeinheit (6) wenigstens zwei Vorratskammern (10) zur Aufnahme von Hilfsstoffen umfasst, insbesondere wenigstens eine Vorratskammer (10) zur Aufnahme eines Reinigungsmittels und wenigstens eine Vorratskammer (10) zur Aufnahme eines Spülhilfsmittels, zum Beispiel eines Klarspülmittels, insbesondere wobei die wenigstens eine Vorratskammer (10) für das Spülhilfsmittel eine vorgegebene Menge Hilfsstoff für mehrere Arbeitsvorgänge aufnehmen kann und die wenigstens eine Vorratskammer (10) für das Reinigungsmittel eine vorgegebene Menge Hilfsstoff für einen Spülvorgang aufnehmen kann.

12. Vorrichtung oder flüssigkeitsführendes Haushaltsgerät nach einem oder mehreren der vorhergehenden Ansprüche, wobei die Ausgabeeinheit (6) an einen Hydraulikkreislauf im Haushaltsgerät angeschlossen ist, so dass wenigstens ein Teil einer Arbeitsflüssigkeit die Ausgabeeinheit (6) durchströmt.

13. Vorrichtung oder flüssigkeitsführendes Haushaltsgerät nach einem oder mehreren der vorhergehenden Ansprüche, wobei wenigstens eine Flüssigkeitsverteileinrichtung vorgesehen ist, über die Arbeitsflüssigkeit auf einzelne Bereiche in der Ausgabeeinheit (6) verteilt wird und/oder über die die Flüssigkeitsmenge und/oder die Flüssigkeitsverteilung steuerbar sind bzw. ist, insbesondere wobei die wenigstens eine Flüssigkeitsverteileinrichtung in die Ausgabeeinheit (6) integriert ist.

14. Vorrichtung oder flüssigkeitsführendes Haushaltsgerät nach einem oder mehreren der vorhergehenden Ansprüche, wobei eine Flüssigkeitsverteileinrichtung zur Dosierung der Arbeitsflüssigkeit in wenigstens eine Vorratskammer (10) vorgesehen ist, insbesondere wobei die Vorratskammer (10) so ausgeführt ist, dass durch die zudosierte Arbeitsflüssigkeit das Hilfsmittel wenigten teilweise durch die Ausgabeöffnung (11, 12, 13) aus der Vorratskammer (10) ausgetragen wird.

15. Vorrichtung oder flüssigkeitsführendes Haushaltsgerät nach einem oder mehreren der vorhergehenden Ansprüche, wobei die Ausgabeeinheit (6) wenigstens eine Sprüheinheit (14) zum Versprühen wenigstens eines Teils der umgewälzten Arbeitsflüssigkeit im Spülbehälter (1) umfasst, insbesondere wenigstens eine Sprühdüse (14) und/oder einen Sprüharm, insbesondere wobei in der Ausgabeeinheit (6) wenigstens ein Kanal und/oder wenigstens ein Mittel vorgesehen sind bzw. ist zur Versorgung der wenigstens einen Sprüheinheit (14) mit Arbeitsflüssigkeit und/oder wobei eine Flüssigkeitsverteileinrichtung zur Dosierung der Arbeitsflüssigkeit in die wenigstens eine Sprüheinheit (14) vorgesehen ist, die vorzugsweise der Flüssigkeitsverteileinrichtung zur Dosierung der Arbeitsflüssigkeit in die wenigstens eine Vorratskammer (10) entspricht.

16. Vorrichtung oder flüssigkeitsführendes Haushaltsgerät
nach einem oder mehreren der vorhergehenden Ansprüche, wobei in der Ausgabeeinheit (6) wenigstens ein Sensor zur Überwachung eines Füllniveaus in einer Vorratskammer integriert ist und/oder wobei die Ausgabeeinheit (6) wenigstens einen Sensor zur Überwachung der Beladung des Spülbehälters und/oder zur Überwachung einer Sprüharmdrehung umfasst.

17. Vorrichtung oder flüssigkeitsführendes Haushaltsgerät nach einem oder mehreren der vorhergehenden Ansprüche, wobei die Ausgabeeinheit (6) wenigstens eine Anzeigeeinheit, insbesondere wenigstens eine LED oder wenigstens ein Display, und/oder wenigstens eine Einheit zur Signalübertragung an eine Steuereinheit umfasst und/oder wobei die Ausgabeeinheit (6) ein Beleuchtungseinheit (15) zur Beleuchtung des Spülbehälters (1) umfasst.

18. Verfahren zur Zuführung von Hilfsstoffen in ein flüssigkeitsführendes Haushaltsgerät, insbesondere eine Haushaltsgeschirrspülmaschine, mit einem Spülbehälter (1), der eine Beschickungsöffnung (4) zum Einbringen zu reinigender Teile in den Spülbehälter (1) aufweist, unter Verwendung einer Vorrichtung nach einem oder mehreren der vorhergehenden Ansprüche,
a) bei dem wenigstens ein Teil einer im Spülbehälter (1) angeordneten Ausgabeeinheit (6) in Richtung der Beschickungsöffnung (4) zumindest teilweise aus dem Spülbehälter (1) herausgezogen wird und mit wenigstens einem Hilfsstoff befüllt wird und
b) bei dem die Ausgabeeinheit während eines Arbeitsvorgangs wenigstens einen Teil des wenigstens einen Hilfsstoffs in die Arbeitsflüssigkeit und/oder in den Spülbehälter (1) abgibt, insbesondere bei dem eine Arbeitsflüssigkeit die Ausgabeeinheit (6) durchströmt und wenigstens ein Hilfsstoff zumindest zu einem Teil mit der Arbeitsflüssigkeit in den Spülbehälter (1) ausgespült wird und/oder bei dem wenigstens ein Teil wenigstens eines Hilfsstoffs durch die Wirkung der Schwerkraft aus der Ausgabeeinheit (6) in den Spülbehälter (1) fällt.

## Claims

1. Device for supplying auxiliaries for a liquid-guiding domestic appliance, in particular a domestic dishwasher, having a washing container (1) which has a loading opening (4) for introducing parts to be cleaned into the washing container, comprising at least one dispensing unit (6) to receive and dispense the auxiliaries, wherein the dispensing unit (6) comprises several parts, wherein one part can be arranged to be immovable in the washing container and may comprise possibly different functional elements of the dispensing unit, wherein a further part of the dispensing unit (6) can be moved or is arranged to be moveable and is designed to be pulled out from the washing container in the direction of the loading opening (4) to add auxiliaries, **characterised in that** the dispensing unit (6) can be moved or can be arranged to be moveable at least in part on an inner side (5) of a wall of the washing container (1), in particular on the inner side (5) of a top (3) of the washing container (1), wherein at least one means is provided on the dispensing unit for attaching the dispensing unit and/or for guiding at least one part of the dispensing unit in the washing container on a means to be provided on the inner side of the wall of the washing container, on which the dispensing unit can be arranged, for attaching the dispensing unit or for guiding at least one part of the dispensing unit in the washing container.

2. Liquid-guiding domestic appliance, in particular domestic dishwasher, having a device for supplying auxiliaries to the domestic appliance and having
a) a washing container (1) which has a loading opening (4) for introducing parts to be cleaned into the washing container, comprising
b) at least one dispensing unit (6) to receive and dispense the auxiliaries,
c) wherein the dispensing unit (6) is arranged in the washing container (1),
d) wherein at least one part of the dispensing unit (6) can be moved or is arranged to be moveable and
e) can be pulled out at least partly from the washing container (1) in the direction of the loading opening (4), **characterised in that** the dispensing unit (6) can be moved or is arranged to be moveable at least in part on an inner side (5) of a wall of the washing container (1), in particular on the inner side (5) of a top (3) of the washing container (1).

3. Device or liquid-guiding domestic appliance according to claim 1 or 2, wherein the dispensing unit (6) can be removed at least partly from the washing container (1).

4. Device or liquid-guiding domestic appliance according to one or more of the preceding claims, wherein on the inner side (5) of the wall of the washing container (1), on which the dispensing unit (6) is arranged, and/or on the dispensing unit (6), at least one means for attaching the dispensing unit (6) and/or at least one means for guiding at least one part of the dispensing unit (6) is or are provided in the washing container (1), in particular at least one guide rail (16).

5. Device or liquid-guiding domestic appliance according to one or more of the preceding claims, wherein on the dispensing unit, at least one handle is provided for moving the dispensing unit and/or at least one means is provided which holds the dispensing unit in its place in a pushed-in state.

6. Device or liquid-guiding domestic appliance according to one or more of the preceding claims, wherein the dispensing unit (6) comprises at least one storage chamber (10) for receiving at least one auxiliary.

7. Device or liquid-guiding domestic appliance according to one or more of the preceding claims, wherein the dispensing unit (6) and/or the at least one storage chamber (10) comprises at least one feed opening (7, 8, 9) for at least one auxiliary and at least one dispensing opening (11, 12, 13) for the at least one auxiliary, in particular wherein at least one feed opening (7, 8, 9) is directed towards the wall of the washing container (1), on which the dispensing unit (6) is arranged.

8. Device or liquid-guiding domestic appliance according to claim 7, wherein at least one dispensing opening (11, 12, 13) is directed towards the washing container (1), in particular in a direction essentially vertically to the wall of the washing container (1), on which the dispensing unit (6) is arranged.

9. Device or liquid-guiding domestic appliance according to one or more of the preceding claims, wherein at least one part of the dispensing unit (6) can be pulled out from the washing container (1) at least so far that the at least one feed opening (7, 8, 9) is released.

10. Device or liquid-guiding domestic appliance according to one or more of the preceding claims, wherein the at least one storage chamber (10) is designed so that it may receive at most a preset quantity of auxiliary for one working process or at most one preset quantity of auxiliary for several working processes.

11. Device or liquid-guiding domestic appliance according to one or more of the preceding claims, wherein the dispensing unit (6) comprises at least two storage chambers (10) for receiving auxiliaries, in particular at least one storage chamber (10) for receiving a detergent and at least one storage chamber (10) for receiving a washing aid, for example a rinse aid, in particular wherein the at least one storage chamber (10) for the washing aid may receive a preset quantity of auxiliary for several working processes and the at least one storage chamber (10) for the detergent may receive a preset quantity of auxiliary for one washing process.

12. Device or liquid-guiding domestic appliance according to one or more of the preceding claims, wherein the dispensing unit (6) is connected to a hydraulic circuit in the domestic appliance so that at least a portion of a work liquid flows through the dispensing unit (6).

13. Device or liquid-guiding domestic appliance according to one or more of the preceding claims, wherein at least one liquid-distributing device is provided, by means of which work liquid is distributed to individual regions in the dispensing unit (6) and/or by means of which the liquid quantity and/or the liquid distribution can be controlled, in particular wherein the at least one liquid-distributing device is integrated into the dispensing unit (6).

14. Device or liquid-guiding domestic appliance according to one or more of the preceding claims, wherein a liquid-distributing device is provided for metering the work liquid into at least one storage chamber (10), in particular wherein the storage chamber (10) is designed so that due to the metered work liquid, the auxiliary is discharged from the storage chamber (10) at least partly through the dispensing opening (11, 12, 13).

15. Device or liquid-guiding domestic appliance according to one or more of the preceding claims, wherein the dispensing unit (6) comprises at least one spray unit (14) for spraying at least a portion of the circulated work liquid in the washing container (1), in particular at least one spray nozzle (14) and/or one spray arm, in particular wherein at least one channel and/or at least one means is or are provided in the dispensing unit (6) to supply the at least one spray unit (14) with work liquid and/or wherein a liquid-distributing device is provided for metering the work liquid into the at least one spray unit (14), which corresponds preferably to the liquid-distributing device for metering of the work liquid into the at least one storage chamber (10).

16. Device or liquid-guiding domestic appliance according to one or more of the preceding claims, wherein at least one sensor for monitoring a feed level in a storage chamber is integrated in the dispensing unit (6) and/or wherein the dispensing unit (6) comprises at least one sensor for monitoring the loading of the washing container and/or for monitoring spray arm rotation.

17. Device or liquid-guiding domestic appliance according to one or more of the preceding claims, wherein the dispensing unit (6) comprises at least one display unit, in particular at least one LED or at least one display, and/or at least one unit for signal transmission to a control unit and/or wherein the dispensing unit (6) comprises a lighting unit (15) to illuminate the washing container (1).

18. Method for supplying auxiliaries to a liquid-guiding domestic appliance, in particular a domestic dishwasher, having a washing container (1) which has a loading opening (4) for introducing parts to be cleaned into the washing container (1), using a device according to one or more of the preceding claims,
a) in which at least one part of a dispensing unit (6) arranged in the washing container (1) is pulled out at least partly from the washing container (1) in the direction of the loading opening (4) and is filled with at least one auxiliary and
b) in which the dispensing unit during a working process releases at least a portion of the at least one auxiliary to the work liquid and/or to the washing container (1), in particular in which a work liquid flows through the dispensing unit (6) and at least a portion of the at least one auxiliary is rinsed out with the work liquid into the washing container (1) and/or in which at least a portion of the at least one auxiliary falls from the dispensing unit (6) into the washing container (1) due to the effect of gravity.

## Revendications

1. Dispositif pour l'aménage d'adjuvants pour un appareil ménager parcouru par un liquide, en particulier un lave-vaisselle, avec une cuve de lavage (1), qui comporte une ouverture de chargement (4) pour introduire des pièces à laver dans la cuve de lavage, comprenant au moins une unité de distribution (6) destinée à recevoir et à distribuer les adjuvants, l'unité de distribution (6) comprenant plusieurs parties, une partie pouvant être agencée de manière immobile dans la cuve de lavage et pouvant contenir éventuellement différents éléments fonctionnels de l'unité de distribution, une autre partie de l'unité de distribution (6) étant mobile ou agencée de manière déplaçable et étant conçue pour pouvoir être extraite hors de la cuve de lavage ou amenée en saillie de la cuve de lavage vers l'ouverture de chargement (4) afin d'y introduire les adjuvants,
**caractérisé en ce que**
l'unité de distribution (6) est mobile ou peut être agencée déplaçable de manière au moins partiellement, sur une face intérieure (5) d'une paroi de la cuve de lavage (1), en particulier sur la face intérieure (5) d'une paroi supérieure (3) de la cuve de lavage (1), sachant qu'au niveau de l'unité de distribution, il est prévu au moins un moyen pour la fixation de l'unité de distribution et/ou pour le guidage d'au moins une partie de l'unité de distribution dans la cuve de lavage au niveau d'un moyen, qui doit être prévu sur la face intérieure de la paroi de la cuve de lavage, sur laquelle l'unité de distribution est destinée à être agencée, et qui est destiné à la fixation de l'unité de distribution ou au guidage d'au moins une partie de l'unité de distribution dans la cuve de lavage.

2. Appareil ménager parcouru par un liquide, en particulier lave-vaisselle, comportant un dispositif pour la distribution d'adjuvants dans l'appareil ménager et comportant
a) une cuve de lavage (1), qui comporte une ouverture de chargement (4) pour introduire les pièces à laver dans la cuve de lavage, comprenant
b) au moins une unité de distribution (6) destinée à recevoir et à distribuer les adjuvants,
c) ladite unité de distribution (6) étant agencée dans la cuve de lavage (1),
d) au moins une partie de l'unité de distribution (6) étant mobile ou agencée de manière déplaçable et
e) étant conçue pour pouvoir être tirée de manière au moins partiellement hors de la cuve de lavage vers l'ouverture de chargement (4),
**caractérisé en ce que**
l'unité de distribution (6) est mobile ou agencée déplaçable de manière au moins partiellement, sur une face intérieure (5) d'une paroi de la cuve de lavage (1), en particulier sur la face intérieure (5) d'une paroi supérieure (3) de la cuve de lavage (1).

3. Dispositif ou appareil ménager parcouru par un liquide selon la revendication 1 ou 2, dans lequel l'unité de distribution (6) peut être extraite au moins partiellement hors de la cuve de lavage (1).

4. Dispositif ou appareil ménager parcouru par un liquide selon une ou plusieurs des revendications précédentes, dans lequel sur la face intérieure (5) de la paroi de la cuve de lavage (1), contre laquelle est agencée l'unité de distribution (6), et/ou sur l'unité de distribution (6) sont ou est prévu(s) au moins un moyen pour la fixation de l'unité de distribution (6) et/ou au moins un moyen pour le guidage d'au moins une partie de l'unité de distribution (6) dans la cuve de lavage (1), en particulier au moins un rail de guidage (16).

5. Dispositif ou appareil ménager parcouru par un liquide selon une ou plusieurs des revendications précédentes, dans lequel au niveau de l'unité de distribution est prévue au moins une poignée pour déplacer l'unité de distribution et/ou il est prévu au moins un moyen qui maintient l'unité de distribution à sa place dans une position insérée.

6. Dispositif ou appareil ménager parcouru par un liquide selon une ou plusieurs des revendications précédentes, dans lequel l'unité de distribution (6) comprend au moins un réservoir (10) destiné à recevoir au moins un adjuvant.

7. Dispositif ou appareil ménager parcouru par un liquide selon une ou plusieurs des revendications précédentes, dans lequel l'unité de distribution (6) et/ou ledit au moins un réservoir (10) comprend/comprennent au moins une ouverture de remplissage (7, 8, 9) pour au moins un adjuvant, et au moins une ouverture de distribution (11, 12, 13) pour ledit au moins un adjuvant, en particulier dans lequel au moins une ouverture de remplissage (7, 8, 9) est orientée vers la paroi de la cuve de lavage (1), contre laquelle est agencée l'unité de distribution (6).

8. Dispositif ou appareil ménager parcouru par un liquide selon la revendication 7, dans lequel au moins une ouverture de distribution (11, 12, 13) est orientée vers l'intérieur de la cuve de lavage (1), en particulier dans une direction sensiblement perpendiculaire à la paroi de la cuve de lavage (1), contre laquelle est agencée l'unité de distribution (6).

9. Dispositif ou appareil ménager parcouru par un liquide selon une ou plusieurs des revendications précédentes, dans lequel au moins une partie de l'unité de distribution (6) peut être extraite hors de la cuve de lavage (1) sur au moins une distance telle que ladite au moins une ouverture de remplissage (7, 8, 9) est dégagée.

10. Dispositif ou appareil ménager parcouru par un liquide selon une ou plusieurs des revendications précédentes, dans lequel ledit au moins un réservoir (10) est réalisé de telle sorte qu'il peut recevoir au maximum une quantité prédéfinie d'adjuvant pour un processus de travail ou au maximum une quantité prédéfinie d'adjuvant pour plusieurs processus de travail.

11. Dispositif ou appareil ménager parcouru par un liquide selon une ou plusieurs des revendications précédentes, dans lequel l'unité de distribution (6) comprend au moins deux réservoirs (10) destinés à recevoir des adjuvants, en particulier au moins un réservoir (10) destiné à recevoir un produit de lavage et au moins un réservoir (10) destiné à recevoir un auxiliaire de lavage, tel qu'un produit de rinçage, en particulier dans lequel ledit au moins un réservoir (10) pour l'auxiliaire de lavage peut recevoir une quantité prédéfinie d'adjuvant pour plusieurs processus de travail, et ledit au moins un réservoir (10) pour le produit de lavage peut recevoir une quantité prédéfinie d'adjuvant pour un processus de lavage.

12. Dispositif ou appareil ménager parcouru par un liquide selon une ou plusieurs des revendications précédentes, dans lequel l'unité de distribution (6) est raccordée à un circuit hydraulique dans l'appareil ménager, de telle sorte qu'au moins une partie d'un liquide de travail circule à travers l'unité de distribution (6).

13. Dispositif ou appareil ménager parcouru par un liquide selon une ou plusieurs des revendications précédentes, dans lequel il est prévu au moins un dispositif de répartition du liquide, par l'intermédiaire duquel le liquide de travail est réparti vers différentes zones dans l'unité de distribution (6) et/ou par l'intermédiaire duquel la quantité de liquide et/ou la répartition du liquide peut/peuvent être commandée(s), en particulier dans lequel ledit au moins un dispositif de répartition du liquide est intégré dans l'unité de distribution (6).

14. Dispositif ou appareil ménager parcouru par un liquide selon une ou plusieurs des revendications précédentes, dans lequel un dispositif de répartition du liquide est prévu pour le dosage du liquide de travail vers au moins un réservoir (10), en particulier dans lequel le réservoir (10) est conçu de telle sorte que, par l'intermédiaire de la dose de liquide de travail ajoutée, le produit auxiliaire est amené au moins en partie hors du réservoir (10) via l'ouverture de distribution (11, 12, 13).

15. Dispositif ou appareil ménager parcouru par un liquide selon une ou plusieurs des revendications précédentes, dans lequel l'unité de distribution (6) comprend au moins une unité de pulvérisation (14), en particulier au moins une buse de pulvérisation (14) et/ou un bras de pulvérisation, destinée à pulvériser vers l'intérieur de la cuve de lavage au moins une partie du liquide de travail brassé, en particulier dans lequel dans l'unité de distribution (6) est/sont prévus(s) au moins un conduit et/ou au moins un moyen pour alimenter ladite au moins une unité de pulvérisation (14) avec le liquide de travail et/ou dans lequel un dispositif de répartition du liquide est prévu pour le dosage du liquide de travail dans ladite au moins une unité de pulvérisation (14), qui correspond de préférence au dispositif de répartition du liquide pour le dosage du liquide de travail dans ledit au moins un réservoir (10).

16. Dispositif ou appareil ménager parcouru par un liquide selon une ou plusieurs des revendications précédentes, dans lequel au moins un capteur, destiné à contrôler un niveau de remplissage dans un réservoir, est intégré dans l'unité de distribution (6) et/ou dans lequel l'unité de distribution (6) comprend au moins un capteur destiné à contrôler le chargement de la cuve de lavage et/ou destiné à contrôler une rotation du bras de pulvérisation.

17. Dispositif ou appareil ménager parcouru par un liquide selon une ou plusieurs des revendications précédentes, dans lequel l'unité de distribution (6) comprend au moins un dispositif d'affichage, en particulier au moins une LED ou au moins un afficheur, et/ou au moins une unité pour la transmission des signaux vers une unité de commande, et/ou dans lequel l'unité de distribution (6) comprend une unité d'éclairage (15) pour l'éclairage de la cuve de lavage (1).

18. Procédé pour la distribution d'adjuvants dans un appareil ménager parcouru par un liquide, en particulier un lave-vaisselle, avec une cuve de lavage (1), qui comporte une ouverture de chargement (4) pour introduire les pièces à laver dans la cuve de lavage, moyennant l'utilisation d'un dispositif selon une ou plusieurs des revendications précédentes,
a) dans lequel au moins une partie d'une unité de distribution (6) agencée dans la cuve de lavage (1) peut être tirée au moins en partie hors de la cuve de lavage vers l'ouverture de chargement (4) et est remplie avec au moins un adjuvant, et
b) dans lequel, pendant un processus de travail, l'unité de distribution distribue au moins une partie dudit au moins un adjuvant dans le liquide de travail et/ou dans la cuve de lavage (1), en particulier dans lequel un liquide de travail circule à travers l'unité de distribution (6) et au moins un adjuvant est projeté, au moins en partie, avec le liquide de travail dans la cuve de lavage (1) et/ou dans lequel au moins une partie d'au moins un adjuvant tombe, sous l'effet de la force de gravité, hors de l'unité de distribution (6) dans la cuve de lavage (1).
